# EUROPÄISCHE PATENTSCHRIFT

(11) **EP 0 396 072 B1**
(45) Veröffentlichungstag und Bekanntmachung des Hinweises auf die Patenterteilung: **02.02.1994**
(21) Anmeldenummer: 90108180.2
(22) Anmeldetag: 28.04.1990
(51) Int. Cl.: B27D 1/10

(54) **Furnier-Zusammensetzmaschine**
Machine for assembling strips of veneer
Machine pour assembler du placage

(30) Priorität: 02.05.1989 DE 8905533 U
(43) Veröffentlichungstag der Anmeldung: 07.11.1990
(73) Patentinhaber: HEINRICH KUPER GMBH & CO KG, D-33380 Rietberg (DE)
(72) Erfinder: Grönebaum, Theo, D-4835 Rietberg (DE)
(74) Vertreter: Weber, Joachim, Dr.

(56) Entgegenhaltungen:
- CH-A- 429 121
- DE-A- 949 433
- DE-A- 3 409 178
- DE-B- 1 152 527
- DE-U- 8 905 533
- US-A- 2 604 128

## Beschreibung

Die Erfindung bezieht sich auf eine Furnier-Zusammensetzmaschine mit in einem Maschinengestell gelagerten Transportmittel und einem zum Stumpfverleimen von Stirnkanten benachbarter Furniere senkrecht dazu verschiebbar angeordneten Andruckstempel mit Heizeinrichtung, nach dem Oberbegriff des Anspruches 1.

Bei einer derartigen aus der DE-A-949 433 bekannten Zusammensetzmaschine sind auf einem unteren stationären Tisch die Vorschubwalzen oder -rollen drehbar gelagert, durch welche die ankommenden Furniere in die Maschine hinein- und in dieser an die rückseitige Stirnkante eines vorhergehenden Furnierblattes angedrückt werden. Dabei ist es auch bekannt, im Maschinenoberteil eine Gegendruckwalze o. dgl. anzuordnen, um einen ausreichenden Vorschub des einlaufenden Furnieres zu gewährleisten.

Bei einer üblichen starren Lagerung der oberen Gegendruckwalze ist die ungenaue Anpassung des Abstandes der beiden sich gegenüberliegenden Walzen innerhalb der Dickentoleranzen der Furniere nachteilig, so daß oftmals die Furniere nur unvollständig und ungleichmäßig gefördert oder aber beschädigt werden.

Aufgabe der Erfindung ist es, eine gattungsgemäße Furnier-Zusammensetzmaschine mit einer oberen Gegendruckwalze auszustatten, die mit ihrem Umfang elastisch die Oberfläche des einlaufenden Furnieres berührt und damit die Nachteile bekannter Maschinen vermeidet. Dabei soll die Lagerung einer derartigen Gegendruckwalze innerhalb eines senkrecht verschiebbaren Andruckstempels derart verbessert werden, daß dieser sich feinfühlig auf die Oberfläche der benachbarten Furniere einstellt, um diese zu pressen und deren Leim zum Stumpfverleimen zu aktivieren.

Gemäß der Erfindung wird diese Aufgabe bei einer Furnier-Zusammensetzmaschine der vorgenannten Gattung durch die kennzeichnenden Merkmale des Anspruches 1 gelöst.

Bei einer derartigen Ausführung ist somit die Oberfläche (der Mantel) der Gegendruckrolle abstandsmäßig in gewissen Grenzen gegenüber der inneren Antriebswelle veränderbar, so daß die Oberfläche feinfühlig auf unterschiedliche Dicken einlaufender Furniere anspricht.

Bei der Gegendruckrolle ist hierbei zwischen der inneren Antriebswelle und dem äußeren Rohr als Mantel eine Einrichtung zur Übertragung der von der Antriebswelle ausgehenden Umfangskraft auf das äußere Rohr vorgesehen.

Bei einer bevorzugten Ausführung sind auf der Innenseite des Rohres zwei zur Rohrlängsseite parallel verlaufende, sich spiegelbildlich gegenüberliegende Längsnuten vorgesehen, und die Antriebswelle hat Durchgangsbohrungen, durch die jeweils ein Mitnahmebolzen gesteckt ist, dessen Spitze in mindestens einen Längsnut eingreift.

Weitere Merkmale ergeben sich aus den Unteransprüchen.

Der Schutz erstreckt sich nicht nur auf die Einzelmerkmale, sondern auch auf deren Kombination.

Nachfolgend wird die Erfindung anhand eines Ausführungsbeispieles in Verbindung mit der Zeichnung beschrieben. Es zeigt:
- Fig. 1: eine Teil-Seitenschnittansicht des Arbeitsbereiches einer Vorrichtung zum Zusammensetzen von Furnieren mit erfindungsgemäßer Gegendruckwalze
- Fig, 2: einen Teil-Längsschnitt durch eine Gegendruckwalze mit darunter angeordneter Transport- bzw. Anpreßrolle
- Fig. 3: einen Schnitt durch die Gegendruckwalze entsprechend Linie III - III in Fig. 2 .

Eine Vorrichtung zum Zusammensetzen von Furnieren weist einen unteren stationären Tisch (10) und einen oberen Andruckstempel (11) auf. An der Einlaufseite A ist eine Gegendruckwalze (12) im(am oberen Andruckstempel (11) - auch eine Lagerung in/an einem darüber angeordneten Profilrohr (28) ist möglich - und eine Transport- bzw. Anpreßrolle (13) am Tisch (10) gelagert. Diese Transportrolle (13) ist in bekannter und üblicher Art und Weise aufgebaut, so daß sich eine weitere Beschreibung erübrigt. Der Andruckstempel (11) ist in vertikaler Richtung bewegbar, um ein in Transportrichtung A eingeführtes Furnier (16) zu fördern bzw. zu klemmen.

Im mittleren Bereich weisen der Tisch (10) und der Andruckstempel (11) jeweils eine Heizeinrichtung (14, 15) auf, die jeweils allein oder zusammen ebenfalls vertikal verfahrbar sind, so daß diese im Stirnkantenbereich der benachbarten Furniere (16) in Anlage an ein Furnierblatt (16) bewegt werden können, um mittels Druck und Wärme zu verleimen.

Im Auslaufbereich des Tisches (10) sind weiterhin Bremsstempel (17) gelagert, die über eine Druckeinrichtung (18) betätigbar sind, um das Furnier (16) zu halten bzw. abzubremsen.

An der Einlaufseite A des Tisches (10) endet ein Einlaufförderband (19), auf welchem die zu verleimenden Furnierstreifen zugeführt werden. In analoger Weise schließt sich an die Auslaufseite des Tisches (10) ein Auslaufförderband (20) an, um die miteinander verleimten Furnierblätter abzutransportieren.

Die Transport- bzw. Anpreßrolle (13) ist an dem Tisch (10) gelagert und wird mittels eines nicht dargestellten Antriebs angetrieben.

Die gesamte Gegendruckwalze (12) wird von mehreren, einzeln hintereinander in einem Abstand zueinander um eine zentrale Antriebswelle (21) gelagerten Einzeldruckrollen (22) gebildet. Die Welle (21) ist dabei (in nicht dargestellter Weise) mit einem Antrieb verbunden, so daß diese, wie dargestellt, im Uhrzeigersinn drehbar ist.

Jede Einzeldruckrolle (22) ist ein im Querschnitt kreisförmiges Rohr, von dessen innerer Oberfläche aus zwei zur Rohrlängsachse parallel verlaufende, sich spiegelbildlich gegenüberliegende, über die gesamte Rohrlänge nach außen zur äußeren Rohroberfläche hinweisende Längsnuten (23) ausgehen. Die Welle (21) ist dabei im Rohr angeordnet, einerseits stirnseitig gelagert (nicht dargestellt), andererseits stirnseitig mit einem Antrieb (ebenfalls nicht dargestellt) verbunden. Sie weist auf dem Teil ihrer Länge, der jeweils von dem kreisförmigen Rohr umgeben ist, zwei in einem Abstand zueinander zur Wellenlängsachse in einem rechten Winkel verlaufende Durchgangsbohrungen (24) auf. Durch diese Bohrungen (24) sind - mit Spiel - Mitnahmebolzen (25) gesteckt, deren Länge geringfügig kleiner ist als der Abstand von Längsnutengrund zu Längsnutengrund.

Die Breite der beiden sich gegenüberliegenden Längsnuten (23) ist größer (ca. zwei- bis dreimal) als der Durchmesser des Mitnahmebolzens (25). Da der Durchmesser der Welle (21) kleiner ist als der Innendurchmesser der Rolle (22), ergibt sich bei koaxialer Lage von Welle (21) und Rolle (22) ein zwischen äußerer Wellen- und innerer Rollenoberfläche ringförmig axial und radial verlaufender, gleichförmiger Freiraum (26). Daraus folgert, daß bei heruntergefahrenem Andruckstempel (11) und somit beim Transport eines Furnierblattes durch Anpreßrolle (13) und Gegendruckwalze (12) zur Anlage gegen ein mittels der Bremsstempel (17) gehaltenes, vorhergehendes Furnierblatt sich, obwohl gemeinsam auf der zentralen Antriebswelle (21) angeordnet, die Einzeldruckrollen (22) der Gegendruckwalze (12) den unterschiedlichen Furnierdicken entlang eines Furnierblattes individuell anpassen können. Somit ist ein kontinuierlicher Weitertransport und Andruck des Furnierblattes zur Anlage gegen ein vorhergehendes gewährleistet, wobei bei einer größeren Furnierdicke insgesamt gegenüber einer kleineren auch die Gegendruckwalze (12) entsprechend höher angeordnet ist.

Analog der individuellen Anpassung an die unterschiedlichen Furnierdicken längs eines Furnierblattes wird bei einer Einzeldruckrolle (22), die nicht in Kontakt mit einem Furnierblatt steht, der Abstand zwischen ihr und der darunter angeordneten Transport- bzw. Anpreßrolle (13) gleich null sein, die obere Walze (12) liegt auf der unteren (13) auf. Beide rollen sich gegenseitig aufeinander ab (s. Fig. 2).

Die Vorrichtung zum Zusammensetzen von Furnieren arbeitet wie im folgenden beschrieben:

In dem in Fig. 1 dargestellten linken Bereich der Vorrichtung wird ein breites vorbeleimtes Furnierblatt (16) eingeführt, wobei zusätzlich Anschlagstifte (27), die am Tisch (10) gelagert sind, nach oben gefahren werden können, um das Furnierblatt (16) bzw. dessen hintere Kante exakt zu positionieren. Nachfolgend wird über das Einlauf-Förderband (19) und die Transport- bzw. Aupreßrolle (13) ein Furnier zugeführt, das, nachdem die Anschlagstifte (27) aus der Transportbahn entfernt wurden, gegen das bereits vorhandene Furnierblatt (16) und durch Bremsstempel (17) zur Anlage gebracht wird. Hierbei bildet sich zwischen den Heizeinrichtungen ein waagerechter Schacht, in dem das nachfolgende Furnier durch Transport- bzw. Anpreßrolle (13) und Gegendruckwalze (12) an das vorhergehende Furnierblatt fest angedrückt wird. Anschließend werden die obere und die untere Heizeinrichtung (14, 15) mit Druck und Wärme aktiviert, um den beim Zutransport des neuen Furnieres auf dessen Klebekante aufgebrachten Klebstoff mit dem anderen Furnierblatt (16) zu verkleben. Dabei wird der notwendige Anpreßdruck zwischen den Furnieren durch die Transport- bzw. Anpreßwalze (13) sowie die zugehörige Gegendruckwalze (12) erzeugt und aufrechterhalten. Nach einer vorbestimmten Einwirkzeit erfolgt eine Freigabe und ein Weitertransport der miteinander verbundenen Furnierblätter (16).

Die Bewegbarkeit der Heizeinrichtungen (14, 15) des Andruckstempels (11) und Tisches (10) sowie des darüber angeordneten, in etwa der Arbeitsbreite der Vorrichtung entsprechenden Profilrohres (28) kann in bekannter Weise durch Antriebselemente wie z. B. Druckmittelzylinder (29) und/oder Pleuelstange (nicht dargestellt) und/oder Zahnstange (ebenfalls nicht dargestellt) o. dgl. erreicht werden.

Bei dem in Fig. 1 dargestellten Ausführungsbeispiel ist das in Querrichtung sich erstreckende Profilrohr (28) mittels einer nicht dargestellten Hubeinrichtung in der Höhe in größeren Bereichen verstellbar gelagert. An diesem Profilrohr (28) liegen seitlich Führungsleisten (30) an, die mittels seitlich an dem Profilrohr (28) drehbar gelagerter Rollen (31) geführt und mittels seitlicher Druckmittelzylinder (29 a) in einem kleineren Bereich höhenverschiebbar sind. Diese Führungsleisten (30) halten an ihren unteren Enden den blockförmigen Andruckstempel (11), in dem - wie bereits vorbeschrieben - ein-laufseitig exzentrisch die Gegendruckwalze (12) gelagert ist.

Dieser Andruckstempel (11) klemmt mit größerer Kraft sowohl das einlaufende Furnier als auch das bereits durchgelaufene Furnierblatt auf dem Tisch (10) fest, wobei die Anschlagstifte (27) nach unten abgesenkt sind und die benachbarten Stirnkanten des Furnieres bzw. des Furnierblattes sich aneinander genähert haben. Auch der Bremsstempel (17) hat sich dadurch abgesenkt.

Der blockförmige Andruckstempel hat eine zentrische und schlitzartige Öffnung (34), in welcher eine Heizplatte (32) gesondert gelagert ist, die mittels einer Hubstange (33) mit gesondert gesteuertem Hubzylinder (29 b) o. dgl. senkrecht verschiebbar ist.

Zum Stumpfverleimen der benachbarten sich jetzt berührenden Stirnkanten des Furnieres und des Furnierblattes drückt die schmale Heizplatte (32) auf diesen Stirnkantenbereich, so daß das Verleimen unter gewissem Druck und Wärme erfolgt.

Zum Weiterbefördern des Furnierblattes fährt der Andruckstempel (11) aufwärts und gibt den Einlaufspalt frei.

Der Andruckstempel (11) kann mit den beiden Führungsleisten (30) fest verschraubt sein; diese beiden Teile können aber auch aus einem Werkstück bestehen.

Der Andruckstempel (11) kann bei einem anderen Ausführungsbeispiel in seiner Mitte in seiner Längsrichtung geteilt und somit zweistückig sein und die Heizeinrichtung mittig zwischen sich aufnehmen. Dabei kann die Höhenbewegung jedes Teiles des Andruckstempels (11) mit jeweiliger Führungsleiste (30) unterschiedlich gesteuert sein.

Auf die Breite der gesamten Zusammensetzmaschine sind viele kurze Andruckstempel (11) beidseitig der mittleren Heizeinrichtung nebeneinander angeordnet.

## Patentansprüche

1. Furnierzusammensetzmaschine
- mit in einem Maschinengestell gelagerten Transportmitteln (19, 20) für Furniere (16); und
- mit einem Andruckstempel (11),
der im Bereich der stumpf zu verleimenden Stirnkanten benachbarter Furniere (16) angeordnet ist,
der mit Heizeinrichtungen (14, 15) versehen ist, und
in dem eine Gegendruckrolle (12) angeordnet ist, die eine Antriebswelle (21) sowie ein äußeres Rohr (22) als Mantel aufweist, dessen Oberfläche plan mit der Fläche des Andruckstempels (11) liegt bzw. gegenüber dieser etwas vorsteht, dadurch gekennzeichnet,
- daß das den Mantel bildende äußere Rohr (22) gegenüber der inneren Antriebswelle (21) in veränderlichem Abstand gehalten ist,
- daß der Mantel (22) mit Spiel schwimmend in Richtung der Anpreßkraft auf der Antriebswelle (21) gelagert ist und den Anpreßdruck auf das Werkstück (16) erzeugt und
- daß eine Einrichtung (23, 24, 25) zur Drehmomentübertragung von der Antriebswelle (21) auf das Rohr (22) vorgesehen ist.

2. Furnier-Zusammensetzmaschine nach Anspruch 1, dadurch gekennzeichnet, daß auf der Innenseite des Rohres (22) zwei zur Rohrlängsseite parallel verlaufende, sich spiegelbildlich gegenüberliegende Längsnuten (23) vorgesehen sind und daß die in dem Rohr (22) angeordnete Antriebswelle (21) mehrere in einem gewissen Abstand zueinander zur Wellenlängsachse in einem rechten Winkel verlaufende Durchgangsbohrungen (24) aufweist, durch die jeweils ein Mitnahmebolzen (25) gesteckt ist, dessen Länge geringfügig kleiner als der Abstand von Längsnutengrund zu Längsnutengrund ist.

3. Furnier-Zusammensetzmaschine nach einem der Ansprüche 1 oder 2, dadurch gekennzeichnet, daß die Breite der beiden sich gegenüberliegenden Längsnuten (23) größer als der Durchmesser des Mitnahmebolzens (25) ist.

4. Furnier-Zusammensetzmaschine nach einem der Ansprüche 1 bis 3, dadurch gekennzeichnet, daß die Gegendruckrolle (12) von mehreren einzeln hintereinander in einem Abstand zueinander auf einer zentralen Antriebswelle (21) angeordneten Einzeldruckrollen gebildet ist.

5. Furnier-Zusammensetzmaschine nach einem der Ansprüche 1 bis 4, dadurch gekennzeichnet, daß zwischen der Antriebswelle (21) und der Innenfläche des Rohres (22) ein ringförmiger, axial und radial verlaufender Freiraum (26) vorgesehen ist.

6. Furnier-Zusammensetzmaschine nach einem der Ansprüche 1 bis 5, dadurch gekennzeichnet, daß die Gegendruckrolle (12) einlaufseitig exzentrisch im Andruckstempel (11) in einem Halteraum drehbar gelagert ist.

7. Furnier-Zusammensetzmaschine nach einem der Ansprüche 1 bis 6, dadurch gekennzeichnet, daß der Andruckstempel (11) verschiebbar in dem Maschinengestell gelagert ist.

8. Furnier-Zusammensetzmaschine nach einem der Ansprüche 1 bis 7, dadurch gekennzeichnet, daß der Andruckstempel (11) mit seitlichen Führungsleisten (30) versehen ist, die an einem durchgehenden Querprofil (28) im Maschinengestell anliegen.

9. Furnier-Zusammensetzmaschine nach einem der Ansprüche 1 bis 8, dadurch gekennzeichnet, daß die Führungsleisten (30) mittels einer Hubeinrichtung (29 a) beweglich gelagert sind.

10. Furnier-Zusammensetzmaschine nach einem der Ansprüche 1 bis 9, dadurch gekennzeichnet, daß das Querprofil (28) mittels gesonderter Hubeinrichtung im Maschinengestell verschiebbar gelagert ist.

11. Furnier-Zusammensetzmaschine nach einem der Ansprüche 1 bis 10, dadurch gekennzeichnet, daß der Andruckstempel (11) eine zentrale Öffnung (34) aufweist, in der ein Heizblock (32) abgefedert verschiebbar gelagert ist.

12. Furnier-Zusammensetzmaschine nach einem der Ansprüche 1 bis 11, dadurch gekennzeichnet, daß der Heizblock (32) mittels einer Hubeinrichtung (29 b) höhenverschiebbar gelagert ist.

13. Furnier-Zusammensetzmaschine nach einem der Ansprüche 1 bis 12, dadurch gekennzeichnet, daß im Bereich des Heizblocks (32) ein in den Tisch versenkbarer Anschlagstift (27) verschiebbar gelagert ist.

14. Furnier-Zusammensetzmaschine nach einem der Ansprüche 1 bis 13, dadurch gekennzeichnet, daß der Andruckstempel (11) längsgeteilt ist.

## Claims

1. A machine for assembling strips of veneer
- having transport means (19, 20) for strips of veneer (16) mounted in a machine frame; and
- having a pressure stamp (11),
which is disposed in the region of the strips of veneer (16) adjacent to the front edges to be butt-bonded,
which is provided with heating devices (14, 15), and
in which is disposed a counter-pressure roller (12), which comprises a drive shaft (21 and also an external pipe (22) as a shell, the surface of which lies plane with the surface of the pressure stamp (11) or protrudes slightly with respect thereto,
**characterised**
- **in that** the external pipe (22) forming the shell is held at a variable distance with respect to the inner drive shaft (21),
- **in that** the shell (22) is mounted, with clearance, floating in the direction of the pressing force on the drive shaft (21) and produces the pressure on the workpiece (16) and
- **in that** a device (23, 24, 25) is provided for torque transmission from the drive shaft (21) to the pipe (22).

2. A machine for assembling strips of veneer according to Claim 1,
**characterised in that** on the inside of the pipe (22) are provided two longitudinal grooves (23) extending parallel to the longitudinal side of the pipe and lying opposite one another in a mirror image, **and in that** the drive shaft (21) disposed in the pipe (22) comprises several through-bores (24) extending at right angles to the longitudinal axis of the shaft at a certain distance from one another, through which a retaining bolt (25) is placed, the length of which is slightly less than the distance from one base of a longitudinal groove to another.

3. A machine for assembling strips of veneer according to one of Claims 1 or 2,
**characterised in that** the width of the two opposite longitudinal grooves (23) is greater than the diameter of the retaining bolt (25).

4. A machine for assembling strips of veneer according to one of Claims 1 to 3,
**characterised in that** the counter-pressure roller (12) is formed by several individual pressure rollers disposed individually one behind the other at a distance from one another on a central drive shaft (21).

5. A machine for assembling strips of veneer according to one of Claims 1 to 4,
**characterised in that** between the drive shaft (21) and the inner face of the pipe (22) is provided an annular, axially and radially extending clearance (26).

6. A machine for assembling strips of veneer according to one of Claims 1 to 5,
**characterised in that** on the inlet side the counter-pressure roller (12) is rotatably mounted eccentrically in the pressure stamp (11) in a retention space.

7. A machine for assembling strips of veneer according to one of Claims 1 to 6,
**characterised in that** the pressure stamp (11) is displaceably mounted in the machine frame.

8. A machine for assembling strips of veneer according to one of Claims 1 to 7,
**characterised in that** the pressure stamp (11) is provided with lateral guide strips (30), which abut a transverse through section (28) in the machine frame.

9. A machine for assembling strips of veneer according to one of Claims 1 to 8,
**characterised in that** the guide strips (30) are movably mounted by means of a lifting device (29 a).

10. A machine for assembling strips of veneer according to one of Claims 1 to 9,
**characterised in that** the transverse section (28) is displaceably mounted in the machine frame by means of a separate lifting device.

11. A machine for assembling strips of veneer according to one of Claims 1 to 10,
**characterised in that** the pressure stamp (11) comprises a central aperture (34), in which a heating block (32) is displaceably spring-mounted.

12. A machine for assembling strips of veneer according to one of Claims 1 to 11,
**characterised in that** the heating block (32) is mounted in a vertically displaceable manner by means of a lifting device (29 b).

13. A machine for assembling strips of veneer according to one of Claims 1 to 12,
**characterised in that** in the region of the heating block (32) is displaceably mounted a positioning pin (27) which can be lowered into the table.

14. A machine for assembling strips of veneer according to one of Claims 1 to 13,
**characterised in that** the pressure stamp (11) is divided longitudinally.

## Revendications

1. Machine pour assembler du placage comportant
- des moyens de transport (19, 20) pour placages (16) montés dans un bâti de machine, et
- un poinçon de compression (11)
qui est disposé à l'endroit des arêtes frontales à coller bout à bout de placages (16) adjacents,
qui est pourvu de dispositifs de chauffage (14, 15), et
dans lequel est disposé un cylindre de contre-pression (12) qui présente un arbre d'entraînement (21) ainsi qu'un tube extérieur (22), comme enveloppe, dont la surface se trouve dans le plan de la face du poinçon de compression (11) ou est quelque peu en saillie par rapport à celui-ci,
caractérisé en ce que :
- le tube extérieur (22) formant l'enveloppe est maintenu à une distance variable de l'arbre d'entraînement intérieur (21),
- l'enveloppe (22) est montée avec un jeu, flottante dans la direction de la force de compression, sur l'arbre d'entraînement (21) et produit la pression de compression sur le matériau (16), et
- il est prévu un dispositif (23, 24, 25) de transmission du couple de l'arbre d'entraînement (21) au tube (22).

2. Machine pour assembler du placage suivant la revendication 1, caractérisée en ce que du côté intérieur du tube (22) sont prévues deux rainures longitudinales (23) opposées en forme d'image-miroir et s'étendant parallèlement au côté longitudinal du tube et en ce que l'arbre d'entraînement (21) disposé dans le tube (22) présente plusieurs alésages de passage (24) espacés d'une certaine distance l'un de l'autre et s'étendant à angle droit par rapport à l'axe longitudinal de l'arbre, dans chacun desquels est inséré une cheville d'entraînement (25) dont la longueur est légèrement inférieure à la distance d'un fond de rainure longitudinale à l'autre fond de rainure longitudinale.

3. Machine pour assembler du placage suivant l'une des revendications 1 ou 2, caractérisée en ce que la largeur des deux rainures longitudinales (23) opposées l'une à l'autre est supérieure au diamètre de la cheville d'entraînement (25).

4. Machine pour assembler du placage suivant l'une des revendications 1 à 3, caractérisée en ce que le cylindre de contre-pression (12) est formé de plusieurs cylindres de pression séparés disposés individuellement l'un derrière l'autre, à une distance l'un de l'autre, sur un arbre d'entraînement central (21).

5. Machine pour assembler du placage suivant l'une des revendications 1 à 4, caractérisée en ce qu'entre l'arbre d'entraînement (21) et la face intérieure du tube (22) est prévu un espace libre (26) annulaire s'étendant de manière axiale et radiale.

6. Machine pour assembler du placage suivant l'une des revendications 1 à 5, caractérisée en ce que le cylindre de contre-pression (12) est monté dans le poinçon de compression (11) rotatif dans un espace de support, de manière excentrique du côté entrée.

7. Machine pour assembler du placage suivant l'une des revendications 1 à 6, caractérisée en ce que le poinçon de compression (11) est monté de manière déplaçable dans le bâti de machine.

8. Machine pour assembler du placage suivant l'une des revendications 1 à 7, caractérisée en ce que le poinçon de compression (11) est pourvu de bandes de guidage latérales (30) qui sont adjacentes à un profilé transversal traversant (28) dans le bâti de machine.

9. Machine pour assembler du placage suivant l'une des revendications 1 à 8, caractérisée en ce que les bandes de guidage (30) sont montées de manière mobile à l'aide d'un dispositif de levage (29 a).

10. Machine pour assembler du placage suivant l'une des revendications 1 à 9, caractérisée en ce que le profilé transversal (28) est monté de manière mobile dans le bâti de machine, à l'aide d'un dispositif de levage séparé.

11. Machine pour assembler du placage suivant l'une des revendications 1 à 10, caractérisée en ce que le poinçon de compression (11) présente une ouverture centrale (34) dans laquelle un bloc chauffant (32) est monté de manière déplaçable avec suspension élastique.

12. Machine pour assembler du placage suivant l'une des revendications 1 à 11, caractérisée en ce que le bloc chauffant (32) est monté de manière réglable en hauteur à l'aide d'un dispositif de levage (29 b).

13. Machine pour assembler du placage suivant l'une des revendications 1 à 12, caractérisée en ce qu'à l'endroit du bloc chauffant (32) est montée, de manière mobile, une goupille de butée (27) escamotable dans la table.

14. Machine pour assembler du placage suivant l'une des revendications 1 à 13, caractérisée en ce que le poinçon de compression (11) est divisé longitudinalement.
